# EUROPÄISCHE PATENTSCHRIFT

(11) **EP 2 154 303 B1**
(45) Veröffentlichungstag und Bekanntmachung des Hinweises auf die Patenterteilung: **27.11.2013**
(21) Anmeldenummer: 09166452.4
(22) Anmeldetag: 27.07.2009
(51) Int. Cl.: E04B 1/68

(54) **Dehnfugenprofil zur Abdeckung einer Dehnfuge**
Expansion joint profile for covering an expansion joint
Profil de joint de dilatation destiné au recouvrement d'un joint de dilatation

(30) Priorität: 11.08.2008 AT 12422008
(43) Veröffentlichungstag der Anmeldung: 17.02.2010
(73) Patentinhaber: AF TEC BETEILIGUNGS GMBH, 9710 Feistritz/Drau (AT)
(72) Erfinder: Kassmannhuber, Peter, 9701 rOTHENTHURN (AT); Mick, Stefan, 9545 Radenthien (AT)
(74) Vertreter: Babeluk, Michael

(56) Entgegenhaltungen:
- EP-A1- 1 479 847
- DE-A1- 19 719 501
- DE-C1- 3 412 515
- US-A- 3 296 762
- US-A- 3 849 958
- US-A1- 2005 005 553

## Beschreibung

Die Erfindung betrifft ein Dehnfugenprofil zur Abdeckung einer Dehnfuge von vorzugsweise mit Dämmstoffplatten verkleideten Gebäudewänden mit einer flexiblen Fugenschlaufe, die sich in der Einbaulage U-förmig in die Gebäudedehnfuge hineinerstreckt und an deren beiden Seitenrändern Rastelemente befestigt sind, die in entsprechend geformte Rastelemente von Halteprofilen eingreifen, die an den die Dehnfuge begrenzenden Wandbereichen anbringbar sind, wobei die flexible Dehnfugenschlaufe als separater Bauteil vorliegt.

Dehnfugenprofile der eingangs genannten Art dienen dazu, die in der Außenfassade von Gebäuden notwendigen Dehnfugen zu überbrücken und dafür zu sorgen, dass Feuchtigkeit nicht ins Mauerwerk bzw. ins Gebäudeinnere vordringen kann. Weiters soll auch in optischer Hinsicht ein sauberer Abschluss der an eine Dehnfuge anschließenden Wandteile geschaffen werden, wobei derartige Dehnfugen sowohl im Wandverlauf als auch im Bereich von Fassaden-Innenecken angeordnet werden.

In diesem Zusammenhang ist aus der DE 200 01 980 U1 eine Abdeckleiste für Dehnfugen von Gebäudewänden bekannt geworden. Die Abdeckleiste weist eine flexible Fugenabdeckung, Verankerungselemente und ein Armierungsgewebe auf. Das Verankerungselement dient zur Verankerung der Abdeckleiste an den Rändern der Dehnfuge, wo das Armierungsgewebe zunächst in eine Spachtelmasse eingebettet wird. Danach wird ein Oberputz aufgetragen. Bei diesen Arbeiten kommt es sehr leicht zu Verschmutzungen der flexiblen Fugenabdeckung, welche die Funktion der Dehnfuge beeinträchtigen können bzw. einen optischen Mangel darstellen. Die Dehnfugen müssen daher nach den Verputzarbeiten mit beträchtlichem Aufwand gereinigt werden, wobei eine Beschädigung des Oberputzes nicht auszuschließen ist.

Aus der US 2,226,886 A ist es bekannt, Dehnungsfugen zwischen zwei benachbarten Wänden mit einem gewellten Metallstreifen zu überbrücken, der an den Rändern durch Umfaltung gebildete Haken aufweist, die in Leisten befestigt werden, die an den beiden benachbarten Wänden angeordnet sind.

Weiters zeigt die US 2005/0005553 A1 eine flexible, wasserundurchlässige Dichtung, deren Ränder in Leisten gehalten sind, die im Querschnitt Haltewinkeloder Hakenform aufweisen und an benachbarten, einen Bewegungsspalt bildenden Wänden befestigt sind.

In der EP 1 479 847 A1 wird ein Dehnfugenprofil mit einer flexiblen Fugenschlaufe beschrieben, die sich in der Einbaulage U-förmig in die Gebäudedehnfuge hineinerstreckt und an den beiden Seitenrändern Rastelemente aufweist, die in entsprechend geformte Rastelemente von Halteprofilen eingreifen, die an den die Dehnfuge begrenzenden Wandbereichen anbringbar sind. Gemäß einer Ausführungsvariante kann die Dehnfugenschlaufe als separater, einsteckbarer Bauteil vorliegen. Nachteiligerweise werden keine konstruktive Maßnahmen dafür angeführt, die Dehnfugenschlaufe erst nach dem Versetzen der Halteprofile und dem Abschluss der Armierungs- und/oder Verputzarbeiten in die Halteprofile einzusetzen, um den abschließenden Reinigungsaufwand zu minimieren.

Aufgabe der Erfindung ist es, ein Dehnfugenprofil zur Abdeckung einer Dehnfuge von Gebäudewänden der eingangs genannten Art dahingehend zu verbessern, dass der Arbeitsaufwand für die Reinigung der Dehnfuge nach den Armierungsund Verputzarbeiten gering gehalten werden kann, ohne die Funktion des Dehnfugenprofils zu beeinträchtigen.

Diese Aufgabe wird erfindungsgemäß dadurch gelöst, dass die Dehnfugenschlaufe nach dem Versetzen der Halteprofile und dem Abschluss der Armierungs- und/oder Verputzarbeiten an den Halteprofilen befestigbar, vorzugsweise einklipsbar oder einschiebbar, ist, wobei die Rastelemente der Fugenschlaufe entweder
- von oben in U-förmige Aufnahmen der Halteprofile einschiebbar sind, oder
- einen angeformten Montageschenkel aufweisen, der nach dem Einklipsen der Fugenschlaufe in die Halteprofile an einer Sollbruchstelle abtrennbar ist.

Mit der erfindungsgemäßen Lösung ist es daher möglich, zumindest die Armierungsarbeiten zur Befestigung der Halteprofile mit Armierungsmasse oder auch alle Verputzarbeiten und allfällige Fassadenanstriche abzuschließen und erst danach die Dehnfugenschlaufe einzusetzen, wodurch Reinigungsarbeiten am Dehnfugenprofil bzw. dessen Fugenschlaufe erleichtert werden bzw. zur Gänze entfallen.

Ein weiterer wesentlicher Vorteil der Erfindung besteht darin, dass die Fugenschlaufe als (endlose) Rollware vorliegen kann und fugenlos über die gesamte Fassadenhöhe in die Halteprofile eingesetzt wird. Herkömmliche Dehnfugenprofile liegen als Stangenprofile vor, so dass unvermeidliche Stossfugen auftreten oder Überlappungsbereiche vorgesehen werden müssen.

Die Rastelemente an den Halteprofilen können in U-förmigen Aufnahmen integriert sein, welche vorzugsweise einstückig mit den in die Dehnfuge ragenden Schenkeln der Halteprofile ausgebildet sind, wobei im Basisbereich der U-förmigen Aufnahme eine elastische Dichtung angeordnet sein kann, so dass nach dem Einklipsen der Dehnfugenschlaufe ein dichter Verbund zu den eingeputzten Halteprofilen entsteht, der das Eindringen von Feuchtigkeit in die Fassade verhindert.

Gemäß einer Ausführungsvariante können die Rastelemente der Fugenschlaufe Teile von U-förmigen Anformungen sein, welche über die Abzugsleisten für eine Armierungsmasse hinausragende Abzugsleisten für eine Putzschicht aufweisen. Bei dieser Ausführungsvariante wird die Armierungsmasse an den Abzugsleisten der Halteprofile abgezogen, danach die Dehnfugenschlaufe eingesetzt und schließlich die Putzschicht an den Abzugsleisten an den Randbereichen der Dehnfugenschlaufe abgezogen.

Die Fugenschlaufe erstreckt sich in der Einbaulage U-förmig in die Gebäudedehnfuge hinein, so dass in der Außenansicht der Fassade eine Schattenfuge ausgebildet wird.

Im Folgenden wird die Erfindung anhand von Ausführungsbeispielen näher erläutert. Es zeigen :
- Fig. 1: eine erste Ausführungsvariante des erfindungsgemäßen Dehnfugenprofils in einer Schnittdarstellung;
- Fig. 2: eine zweite Ausführungsvariante des Dehnfugenprofils in einer Schnittdarstellung gemäß Fig. 1;
- Fig. 3: bis Fig. 5 eine dritte, vierte und eine fünfte Ausführungsvariante der Erfindung jeweils in einer Schnittdarstellung gemäß Fig. 1; sowie
- Fig. 6: eine dreidimensionale Darstellung des Dehnfugenprofils gemäß Fig. 5.

Die in den Fig. 1 bis Fig. 6 dargestellten Ausführungsvarianten eines Dehnfugenprofils 1 weisen zwei als Eckprofile ausgeführte Halteprofile 2, 3 auf, an welchen eine flexible Fugenschlaufe 4 aus einer gewebeverstärkten Kunststofffolie befestigt ist. Die Seitenränder 5, 6 der Fugenschlaufe 4 weisen Rastelemente 20, 21 auf, die in entsprechend geformte Rastelemente 22, 23 der Halteprofile 2, 3 eingreifen. Die Rastelemente 22, 23 an den Halteprofilen 2, 3 sind jeweils in einer U-förmigen Aufnahme 24, 25 integriert, welche vorzugsweise einstückig mit den in die Dehnfuge ragenden Schenkeln 7, 8 der Halteprofile 2, 3 ausgebildet sind.

An den Halteprofilen 2, 3 der Varianten gemäß Fig. 1 bis Fig. 4 ist im Scheitelbereich jeweils eine Putzabzugsleiste 11, 12 angeordnet, an welche Putzschenkel 13, 14 anschließen, die mit Durchbrechungen zur besseren Putzhaftung ausgestattet sein können. Weiters ist an den Schenkeln 13, 14 jeweils ein Armierungsgitter 16 befestigt, welches mit einer Armierungs- oder Spachtelmasse an den die Dehnfuge begrenzenden Wandbereichen befestigt wird.

Beim Verlegen des Dehnfugenprofils werden zunächst die beiden Eckprofile 2, 3 an den die Dehnfuge begrenzenden Wandbereichen eingespachtelt und nach dem Abbinden der Spachtelmasse der Außenputz an den Abzugsleisten 11, 12 abgezogen. Erst nach dem Abschluss der Verputzarbeiten und allfälliger Anstreicharbeiten wird die flexible Dehnfugenschlaufe 4 mit den an den beiden Seitenrändern 5, 6 angeordneten Rastelementen 20, 21 in die U-förmigen Aufnahmen 24, 25 eingeschoben. Die Fugenschlaufe 4 liegt als Rollware vor und kann fugenlos über die gesamte Fassadenhöhe in die Halteprofile 2, 3 eingeklipst werden. In der Einbaulage erstreckt sich die Fugenschlaufe 4 U-förmig in die Gebäudedehnfuge hinein, so dass in der Außenansicht der Fassade eine Schattenfuge ausgebildet wird. Jeder Reinigungsaufwand nach dem Verlegen der Dehnfugenschlaufe entfällt.

In der Ausführungsvariante gemäß Fig. 1 ist an den Rastelementen 20, 21 der Fugenschlaufe 4 ein Montageschenkel 27 angeformt, der nach dem Einklipsen der Fugenschlaufe 4 in die Halteprofile 2, 3 bzw. deren U-förmigen Aufnahmen 24, 25 an einer Sollbruchstelle 28 abtrennbar ist.

Bei der Ausführungsvarianten gemäß Fig. 2 entfällt der Montageschenkel 27, da die Rastelemente 20, 21 der Fugenschlaufe 4 von oben in die U-förmigen Aufnahmen 24, 25 der Halteprofile 2, 3 eingeschoben werden können.

Die Ausführungsvariante gemäß Fig. 3 entspricht weitgehend jener gemäß Fig. 1, wobei hier die angeformten Montageschenkel 27 entfallen und durch ein separates Montagewerkzeug 29 ersetzt werden, welches hakenförmig in eine Anformung 30 der Rastelemente 20, 21 eingreift.

Die Ausführungsvariante gemäß Fig. 4 zeigt ein Dehnfugenprofil 1, bei welchem die U-förmigen Aufnahmen 24, 25 samt integriertem Rastelement 22, 23 an der jeweiligen Putzabzugsleiste 11, 12 angeformt sind. Die Herstellung der Eckprofile 2, 3 wird dadurch vereinfacht.

Schließlich zeigt die Ausführungsvariante gemäß Fig. 5 und Fig. 6 ein Dehnfugenprofil 1, bei welchem die Rastelemente 20, 21 der Fugenschlaufe 4 Teile von U-förmigen Anformungen 15 sind, welche über die Abzugsleisten 11, 12 für eine Armierungsmasse 9 hinausragende, zweite Abzugsleisten 17, 18 für eine Putzschicht 10 aufweisen. Bei der Verarbeitung werden die Halteprofile 2, 3 zunächst in die Armierungsmasse 9 eingebettet. Nach deren Aushärtung wird die als Rollware vorliegende Dehnfugenschlaufe 4 fugenlos in die Aufnahmen 24, 25 der Halteprofile 2, 3 eingeschoben oder eingeklipst. Danach wird als Endbeschichtung eine Putzschicht 10 aufgetragen und an den Abzugsleisten 17, 18 der U-förmigen Anformungen 15 der Fugenschlaufe 4 abgezogen.

Bei einigen Ausführungsvarianten der Erfindung kann im Basisbereich der U-förmigen Aufnahme 24, 25 eine elastische Dichtung 26 angeordnet sein, so dass nach dem Einklipsen der Dehnfugenschlaufe 4 ein dichter Verbund entsteht und das Eindringen von Feuchte in die Fassade weitgehend verhindert wird (siehe Fig. 1 bis Fig. 4).

## Patentansprüche

1. Dehnfugenprofil (1) zur Abdeckung einer Dehnfuge von vorzugsweise mit Dämmstoffplatten verkleideten Gebäudewänden mit einer flexiblen Fugenschlaufe (4), die sich in der Einbaulage U-förmig in die Gebäudedehnfuge hineinerstreckt und an deren beiden Seitenrändern (5, 6) Rastelemente (20, 21) befestigt sind, die in entsprechend geformte Rastelemente (22, 23) von Halteprofilen (2, 3) eingreifen, die an den die Dehnfuge begrenzenden Wandbereichen anbringbar sind, wobei die flexible Dehnfugenschlaufe (4) als separater Bauteil vorliegt, **dadurch gekennzeichnet, dass** die Dehnfugenschlaufe (4) nach dem Versetzen der Halteprofile (2, 3) und dem Abschluss der Armierungs- und/oder Verputzarbeiten an den Halteprofilen (2, 3) befestigbar, vorzugsweise einklipsbar oder einschiebbar, ist, wobei die Rastelemente (20, 21) der Fugenschlaufe (4) entweder
von oben in U-förmige Aufnahmen (24, 25) der Halteprofile (2, 3) einschiebbar sind, oder
einen angeformten Montageschenkel (27) aufweisen, der nach dem Einklipsen der Fugenschlaufe (4) in die Halteprofile (2, 3) an einer Sollbruchstelle (28) abtrennbar ist.

2. Dehnfugenprofil (1) nach Anspruch 1, **dadurch gekennzeichnet, dass** die Fugenschlaufe (4) als Rollware vorliegt und fugenlos in die Aufnahmen (24, 25) der Halteprofile (2, 3) einbringbar ist.

3. Dehnfugenprofil (1) nach Anspruch 1 oder 2, **dadurch gekennzeichnet, dass** die Rastelemente (22, 23) an den Halteprofilen (2, 3) in den U-förmigen Aufnahmen (24, 25) integriert sind, welche vorzugsweise einstückig mit den in die Dehnfuge ragenden Schenkeln (7, 8) der Halteprofile (2, 3) ausgebildet sind, wobei im Basisbereich der U-förmigen Aufnahme (24, 25) eine elastische Dichtung (26) angeordnet ist.

4. Dehnfugenprofil (1) nach einem der Ansprüche 1 bis 3, **dadurch gekennzeichnet, dass** die beiden Halteprofile (2, 3) als Eckprofile, vorzugsweise aus Kunststoff, ausgeführt sind und im Scheitelbereich Abzugsleisten (11, 12) für eine Armierungsmasse oder eine Putzschicht aufweisen.

5. Dehnfugenprofil (1) nach Anspruch 4, **dadurch gekennzeichnet, dass** die Rastelemente (20, 21) der Fugenschlaufe (4) Teile von U-förmigen Anformungen (15) sind, welche über die Abzugsleisten (11, 12) für eine Armierungsmasse (9) hinausragende Abzugsleisten (17, 18) für eine Putzschicht (10) aufweisen.

6. Dehnfugenprofil (1) nach Anspruch 4 oder 5, **dadurch gekennzeichnet, dass** die U-förmige Aufnahme (24, 25) samt integriertem Rastelement (22, 23) an der Abzugsleiste (11, 12) für eine Armierungsmasse oder eine Putzschicht angeformt ist.

7. Dehnfugenprofil (1) nach einem der Ansprüche 1 bis 6, **dadurch gekennzeichnet, dass** an jedem Halteprofil (2, 3), vorzugsweise an einem mit Durchbrechungen ausgestatteten Putzschenkel (13, 14) des Halteprofils (2, 3), ein Armierungsgitter (16) befestigt ist.

8. Dehnfugenprofil (1) nach einem der Ansprüche 1 bis 7, **dadurch gekennzeichnet, dass** die Fugenschlaufe (4) aus einer gewebeverstärkten Kunststofffolie besteht.

## Claims

1. Expansion joint profile (1) for covering an expansion joint between building walls, which preferably are covered with thermal insulation panels, said profile having a flexible joint sealing loop (4) which extends in U-shape into the expansion joint when the profile is built in and has attached on both lateral edges (5, 6) locking elements (20, 21) locking into correspondingly shaped locking elements (22, 23) of mounting profiles (2, 3), which can be attached to the wall areas bounding the expansion joint, the flexible joint sealing loop (4) forming a separate part, **characterised in that** the joint sealing loop (4) can be attached to the mounting profiles (2, 3), preferably by snapping or sliding it into place, after the mounting profiles (2, 3) have been built in and reinforcement and/or plastering work has been carried out, and that the locking elements (20, 21) of the joint sealing loop (4) may either be slid from above into U-shaped receiving slots (24, 25) of the mounting profiles (2, 3) or are provided with a formed-on assembly leg (27), which can be detached at a defined breaking line (28) after the joint sealing loop (4) has been snapped into place in the mounting profiles (2, 3).

2. Expansion joint profile (1) according to claim 1, **characterised in that** the joint sealing loop (4) is supplied in reels and can be gaplessly introduced into the receiving slots (24, 25) of the mounting profiles (2, 3).

3. Expansion joint profile (1) according to claim 1 or 2, **characterised in that** the locking elements (22, 23) at the mounting profiles (2, 3) are integrated in the U-shaped receiving slots (24, 25), which are preferably formed in one piece with the legs (7, 8) of the mounting profiles (2, 3) extending into the expansion joint, an elastic sealing element (26) being provided at the base area of the U-shaped receiving slots (24, 25).

4. Expansion joint profile (1) according to any of claims 1 to 3, **characterised in that** the two mounting profiles (2, 3) are configured as corner profiles, which are preferably made of plastics material and are provided at the vertex area with screed edges (11, 12) for a reinforcement compound or a plaster layer.

5. Expansion joint profile (1) according to claim 4, **characterised in that** the locking elements (20, 21) of the joint sealing loop (4) are parts of U-shaped elements (15) which carry screed edges (17, 18) for a plaster layer (10) extending beyond the screed edges (11, 12) for a reinforcement compound (9).

6. Expansion joint profile (1) according to claim 4 or 5, **characterised in that** the U-shaped receiving slot (24, 25) with integrated locking element (22, 23) is formed on the screed edge (11, 12) for a plaster layer or a reinforcement compound.

7. Expansion joint profile (1) according to any of claims 1 to 6, **characterised in that** a reinforcement lattice (16) is attached on each mounting profile (2, 3), preferably on a perforated plastering leg (13, 14) of the mounting profile (2, 3).

8. Expansion joint profile (1) according to any of claims 1 to 7, **characterised in that** the joint sealing loop (4) is made of fabricreinforced plastic sheet.

## Revendications

1. Profilé de joint de dilatation (1) destiné à recouvrir un joint de dilatation de parois de bâtiment de préférence revêtues de plaques de matériaux isolant comportant une boucle de dilatation flexible (4) qui s'étend en forme de U dans le joint de dilatation du bâtiment dans la position de montage, et sur les deux bords latéraux (5, 6) de laquelle sont fixés des éléments d'encliquetage (20, 21) qui viennent en prise dans des éléments d'encliquetage (22, 23) réalisés en correspondance de profilés de maintien (2, 3) qui peuvent être montés sur les zones de paroi limitant le joint de dilatation, la boucle de dilatation flexible (4) constituant un élément séparé,
**caractérisé en ce qu'**
après le déplacement des profilés de maintien (2, 3) et l'achèvement des travaux de renfort et/ou d'enduit, la boucle de dilatation (4) peut être fixée, de préférence encliquetée ou glissée sur les profilés de maintien (2, 3), les éléments d'encliquetage (20, 21) de la boucle de dilatation (4) pouvant :
soit être glissés par le haut des logements de réception en forme de U (24, 25) des profilés de maintien (2, 3),
soit comporter une branche de montage formée (27) qui peut, après encliquetage de la boucle de dilatation (4) dans les profilés de maintien (2, 3) être coupée au niveau d'un point de rupture de consigne (28).

2. Profilé de joint de dilatation (1) conforme à la revendication 1,
**caractérisé en ce que**
la boucle de dilatation (4) se présente sous la forme d'un produit enroulé et peut être insérée sans joint dans les logements de réception (24, 25) des profilés de maintien (2, 3).

3. Profilé de joint de dilatation (1) conforme à la revendication 1 ou 2,
**caractérisé en ce que**
les éléments d'encliquetage (22, 23) des profilés de maintien (2, 3) sont intégrés dans les logements de réception en forme de U (24, 25) qui sont de préférence réalisés en une seule pièce avec les branches (7, 8) des profilés de maintien (2, 3) faisant saillie dans le joint de dilatation, un joint d'étanchéité élastique (26) étant monté dans la zone de base des logements de réception en forme de U (24, 25).

4. Profilé de joint de dilatation (1) conforme à l'une des revendications 1 à 3,
**caractérisé en ce que**
les deux profilés de maintien (2, 3) sont réalisés sous la forme de cornières de préférence en matériau synthétique, et comportent dans la zone de leur sommet des baguettes de retenue (11, 12) d'une masse de renfort ou d'une couche d'enduit.

5. Profilé de joint de dilatation (1) conforme à la revendication 4,
**caractérisé en ce que**
les éléments d'encliquetage (20, 21) de la boucle de dilatation (4) sont des parties d'éléments en forme de U (15) qui comportent des baguettes de retenue (17, 18) d'une couche d'enduit (10) faisant saillie sur les baguettes de retenue (11, 12) d'une masse de renfort (9).

6. Profilé de joint de dilatation (1) conforme à la revendication 4 ou 5,
**caractérisé en ce que**
le logement de réception en forme de U (24, 25) y compris l'élément d'encliquetage (22, 23) intégré dans celui-ci est formé sur la baguette de retenue (11, 12) d'une masse de renfort ou d'une couche d'enduit.

7. Profilé de joint de dilatation (1) conforme à l'une des revendications 1 à 6,
**caractérisé en ce que**
sur chacun des profilés de maintien (2, 3) de préférence sur une branche pour enduit (13, 14) du profilé de maintien (2, 3) équipée d'interruption est fixée une grille de renfort (16).

8. Profilé de joint de dilatation (1) conforme à l'une des revendications 1 à 7,
**caractérisé en ce que**
la boucle de dilatation (4) est constituée d'une feuille de matériau synthétique renforcée par un tissu.
